# EUROPÄISCHE PATENTSCHRIFT

(11) **EP 3 144 456 B1**
(45) Veröffentlichungstag und Bekanntmachung des Hinweises auf die Patenterteilung: **09.01.2019**
(21) Anmeldenummer: 16184204.2
(22) Anmeldetag: 15.08.2016
(51) Int. Cl.: E05B 63/20, E05C 9/00

(54) **TREIBSTANGENSCHLOSS**
ESPAGNOLETTE LOCK
CRÉMONE-SERRURE

(30) Priorität: 14.09.2015 DE 102015217537
(43) Veröffentlichungstag der Anmeldung: 22.03.2017
(73) Patentinhaber: Aug. Winkhaus GmbH & Co. KG, 48291 Telgte (DE)
(72) Erfinder: Halver, Thomas, 98553 Schleusingen (DE); Stegmann, Claus Peter, 97640 Oberstreu (DE)

(56) Entgegenhaltungen:
- EP-A1- 0 547 746
- EP-A1- 0 668 425
- EP-A1- 0 849 425
- EP-A2- 2 327 851
- DE-A1- 2 611 359
- US-A- 4 986 578
- US-A- 5 531 492

## Beschreibung

Die Erfindung betrifft ein Treibstangenschloss zur Verriegelung eines gegen einen Rahmen schwenkbaren Flügels mit einer zwischen einer Verriegelungsstellung und einer Entriegelungsstellung an einer Stulpschiene längsverschieblichen Treibstange, mit einem mit der Treibstange verbundenen Energiespeicher, mit einer Antriebseinrichtung zum Antrieb der Treibstange in die Entriegelungsstellung und zum Aufladen des Energiespeichers und mit einer Auslöseeinrichtung zur Freigabe der gespeicherten Energie des Energiespeichers bei der Bewegung des Flügels gegen den Rahmen, wobei die Auslöseeinrichtung eine Halteeinrichtung zur Halterung der Treibstange beim von dem Rahmen entfernten Flügel hat, wobei die Halteeinrichtung einen die Bewegung der Treibstange in einer Bewegungsrichtung blockierenden und in der anderen Bewegungsrichtung freigebenden Freilauf hat und die Halteeinrichtung einen schwenkbaren, die Treibstange in einer Bewegungsrichtung kraftschlüssig halternden Klemmhebel aufweist und der Klemmhebel von der Auslöseeinrichtung zur Freigabe des Kraftschlusses auslenkbar ist.

Aus der EP 2 327 851 A2 ist ein Schubstangenschaltschloss bekannt geworden, bei der eine in eine Riegelstellung ausfahrbare Riegelstange in einer Offenstellung von einem Klemmelement gehalten ist. Das Klemmelement weist einen Excenter auf und wird von einem Auslöser von einer Bereitschaftsstellung in eine Auslösestellung verlagert.

Aus der EP 0 849 425 A1 ist eine Verriegelung für eine einen Standflügel und einen Gangflügel aufweisende Tür bekannt geworden. Die Verriegelung hat eine als Treibstange bezeichnete Riegelstange zur unmittelbaren Verriegelung des Standflügels in einem Türrahmen. Ein Klemmschloss arretiert die Treibstange bei geöffnetem Standflügel und gibt diese bei geschlossenem Standflügel frei.

Ein Treibstangenschloss für eine Tür ist beispielsweise aus der EP 0 413 177 B1 bekannt. Bei diesem Treibstangenschloss ist die Treibstange von einem Kraftspeicher belastet. Der Kraftspeicher wird freigegeben, wenn eine Tür geschlossen wird. Hierfür ist ein Auslöser senkrecht zur Stulpschienenvorderseite betätigbar. Zur Sicherung der aufgeladenen Stellung des Kraftspeichers ist eine Rasteinrichtung vorgesehen, welche mit dem Auslöser zusammenwirkt. Die Rasteinrichtung hat einen in einer Verbreiterung eines Langlochs abstützbaren Kopf. Konstruktionsbedingt kann der Kopf entweder am Ende der Verbreiterung gehalten werden und sichert dann den Kraftspeicher in der aufgeladenen Stellung oder er gibt die Bewegung frei. In der Praxis ist diese Gestaltung der Sicherung des Kraftspeichers sehr unkomfortabel, weil bei der Betätigung des Treibstangenschlosses, beispielsweise mit einer Handhabe, diese vollständig niedergedrückt werden muss, damit der Kraftspeicher nicht nur geladen, sondern auch gesichert ist. Anderenfalls würde bei nur teilweisem Niederdrücken der Handhabe die Kraft im Kraftspeicher frei werden und das Treibstangenschloss in die verriegelte Stellung bewegen. In der Praxis wird die Handhabe meist nur soweit niedergedrückt, dass sich gerade eben die Tür öffnen lässt, was zwangsläufig eine Fehlfunktion des bekannten Treibstangenschlosses zur Folge hat.

Eine Aufgabe ist es daher, ein Treibstangenschloss der eingangs genannten Art so weiter zu bilden, dass ein Energiespeicher auch bei einer nur teilweisen Entriegelung zuverlässig gesichert wird

Gemäß einer bekannten Konstruktion hat dabei ein Klemmhebel eine Lagerung mit einem Excenter.

Durch diese Gestaltung blockiert die Halteeinrichtung durch den Freilauf bei nicht angesteuerter Auslöseeinrichtung die Bewegung der Treibstange in die eine Richtung. Die Bewegung der Treibstange in die andere Richtung führt zur Aufladung des Energiespeichers. Damit ist die Treibstange in jeder Position bei nicht angesteuerter Auslöseeinrichtung gehalten. Wird die Auslöseeinrichtung angesteuert, wird auch die Energie des Energiespeichers freigegeben und treibt die Treibstange in die ursprünglich blockierte Richtung an. Die Bewegungsrichtungen der Treibstange sind so gewählt, dass der Energiespeicher beim Antrieb der Treibstange in die Entriegelungsstellung ungehindert von der Halteeinrichtung aufladbar ist und die gespeicherte Energie nach Betätigung der Auslöseeinrichtung zum Antrieb der Treibstange freigegeben ist. Wird beispielsweise eine Handhabe nur teilweise niedergedrückt, führt das zur teilweisen Aufladung des Energiespeichers. Die Energie im

Energiespeicher ist jedoch über den Freilauf der Halteeinrichtung gesichert. Der Freilauf der Halteeinrichtung gestaltet sich konstruktiv besonders einfach, weil die Halteeinrichtung einen schwenkbaren, die Treibstange in einer Bewegungsrichtung kraftschlüssig halternden Klemmhebel aufweist und weil der Klemmhebel von der Auslöseeinrichtung zur Freigabe des Kraftschlusses auslenkbar ist. Durch diese Gestaltung ist die Treibstange in der Bewegungsrichtung in die Entriegelungsstellung von der Halteeinrichtung in jeder Position fixierbar. Das Betätigen der Auslöseeinrichtung führt zum Verschwenken des Klemmhebels und damit zur Freigabe der Bewegung der Treibstange in Richtung Verriegelungsstellung durch die im Energiespeicher gespeicherte Energie. Der Klemmhebel vermag die Treibstange gemäß der Erfindung zuverlässig zu haltern, weil der Klemmhebel eine Lagerung mit einem Excenter hat.

Unterschiedlich vom Stand der Technik ist erfindungsgemäß die Treibstange zwischen der Stulpschiene und dem Excenter einspannbar.

Die Auslöseeinrichtung gestaltet sich gemäß einer vorteilhaften Weiterbildung der Erfindung konstruktiv besonders einfach, wenn die Auslöseeinrichtung einen Auslösehebel hat, wenn der Auslösehebel mit einem Schenkel den Klemmhebel abstützt und mit dem anderen Schenkel auf das gegenüberliegende Bauteil des Rahmens oder des Flügels gerichtet ist.

Das Treibstangenschloss gestaltet sich gemäß einer anderen vorteilhaften Weiterbildung der Erfindung besonders kompakt, wenn der den Klemmhebel abstützende Schenkel des Auslösehebels in einer Grundstellung auf der Treibstange aufliegt.

Zur Verringerungen der Abmessungen des Treibstangenschlosses trägt es gemäß einer anderen vorteilhaften Weiterbildung der Erfindung bei, wenn der auf das gegenüberliegende Bauteil des Rahmens oder des Flügels gerichtete Schenkel die Treibstange in einem Langloch durchdringt.

In einer Grundstellung, in der der Flügel von dem Rahmen entfernt ist, lässt sich eine gleichzeitige Fixierung der Treibstange und ein Hervorstehen des Auslösehebels einfach sicherstellen, wenn ein Federelement den Klemmhebel gegen den sich an der Treibstange abstützenden Auslösehebel vorspannt. Vorzugsweise ist das Federelement eine Blattfeder und trägt so zum kompakten Aufbau des Treibstangenschlosses bei.

Die Beaufschlagung des Energiespeichers mit Energie in Abhängigkeit von der Stellung der Treibstange gestaltet sich gemäß einer anderen vorteilhaften Weiterbildung der Erfindung besonders einfach, wenn der Energiespeicher eine sich an einer hervorstehenden Zunge der Treibstange abstützende Zug- oder Druckfeder hat.

Die Zug- oder Druckfeder ist gemäß einer anderen vorteilhaften Weiterbildung der Erfindung zuverlässig geführt, wenn der Energiespeicher ein die Zug- oder Druckfeder übergreifendes und mit der Stulpschiene verschraubtes Federgehäuse hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: eine Tür mit einem Treibstangenschloss,
- Fig. 2: stark vergrößert einen Energiespeicher mit einer Auslöseeinrichtung des Treibstangenschlosses aus Figur 1,
- Fig. 3: den Energiespeicher mit der Auslöseeinrichtung aus Figur 2 im aufgeladenen Zustand.

Figur 1 zeigt eine Tür mit einem in einem Rahmen 1 verriegelbaren Flügel 2 und mit einem Treibstangenschloss 3. Das Treibstangenschloss 3 hat ein Hauptschloss 4 und beispielhaft zwei Nebenschlösser 5. Das Hauptschloss 4 und die Nebenschlösser 5 sind über eine Treibstange 6 miteinander verbunden. Das Hauptschloss 4 hat einen in dem Flügel 2 angeordneten Schlosskasten 7 mit einer als Knauf ausgebildeten Handhabe 8 und einen Schließzylinder 9. Die Handhabe 8 und/oder der Schließzylinder 9 bilden eine Antriebseinrichtung zum Antrieb der Treibstange 6 zumindest in die Entriegelungsstellung des Treibstangenschlosses 4. Dem Schlosskasten 7 ist gegenüberstehend im Rahmen 1 ein Schließblech 10 angeordnet. Aus dem Schlosskasten 7 lässt sich ein Riegel 11 und eine Falle 12 in das Schließblech 10 einfahren. Die Position des Schlosskastens 7 gegenüber dem Schließblech 10 wird von einer in dem Schlosskasten 7 angeordneten Auslöseeinrichtung 13 erfasst, welche mit einem Gegenelement 14 des Schließblechs 10 zusammenwirkt.

Weiterhin ist die Treibstange mit einem Energiespeicher 15 verbunden. Wird das Treibstangenschloss 3 beispielsweise durch Antrieb der Handhabe 8 entriegelt, wird der Energiespeicher 15 bei der Verschiebung der Treibstange 6 aufgeladen. Die Tür kann mit geladenem Energiespeicher 15 geöffnet werden. Wird die Tür geschlossen, erfasst die Auslöseeinrichtung 13 das Gegenelement 14 und gibt die Energie des Energiespeichers 15 frei. Mit der freiwerdenden Energie aus dem Energiespeicher 15 wird die Treibstange 6 angetrieben, so dass das Treibstangenschloss 3 in die verriegelte Position gelangt.

Figur 2 zeigt stark vergrößert einen Teilbereich des Hauptschlosses 4 mit dem daran angrenzenden Energiespeicher 15. Die Treibstange 6 hat eine Halteeinrichtung 16 mit einem Klemmhebel 17 und einem Excenter 18. Der Klemmhebel 17 ist in einer Lagerung 19 drehbar an einer feststehenden Stulpschiene 20 gelagert. Die Auslöseeinrichtung 13 hat einen abgewinkelten Auslösehebel 21 mit zwei Schenkeln 22, 23. Ein erster Schenkel 22 stützt den Klemmhebel 17 ab, während ein zweiter Schenkel 23 auf das am Rahmen 1 befestigte Gegenelement 14 zu gerichtet ist und mit diesem zusammenwirkt. Der zweite Schenkel 23 durchdringt die Treibstange 6 im Bereich eines Langlochs 24 und behindert damit nicht die Beweglichkeit der Treibstange 6. Ein als Blattfeder ausgebildetes Federelement 25 spannt den Klemmhebel 17 gegen den Auslösehebel 21 vor. Der Energiespeicher 15 hat eine sich an einer Zunge 26 der Treibstange 6 abstützende Druckfeder 27 und ein die Druckfeder 27 überdeckendes Federgehäuse 28. Der Klemmhebel 17 ist in der dargestellten Stellung, in der die Auslöseeinrichtung 13 die Stellung des Gegenelementes 14 erfasst, von der Treibstange 6 geringfügig weggeschwenkt. Damit kann die Treibstange 6 zwischen dem Excenter 18 und der Stulpschiene 20 in beide Richtungen verfahren werden.

Figur 2 zeigt den Energiespeicher 15 in verriegelter Stellung des Treibstangenschlosses 3 und im Rahmen 1 liegenden Flügel 2. Durch Betätigung der Handhabe 8 oder des Schließzylinders 9 im Hauptschloss 4 lässt sich das Treibstangenschloss 3 entriegeln und die Treibstange 6 in der Zeichenebene nach unten verschieben. Dabei wird die Druckfeder 27 gespannt und der Energiespeicher 15 aufgeladen. Wenn anschließend der Flügel 2 von dem Rahmen 1 weggeschwenkt wird, wird das Gegenstück 14 von der Auslöseeinrichtung 13 getrennt, so dass der zweite Schenkel 23 des Auslösehebels 21 die Stulpschiene 20 weit überstehen kann. Gleichzeitig gelangt der erste Schenkel 22 des Auslösehebels 21 gegen die Treibstange 6.

Diese Stellung des entriegelten Treibstangenschlosses 3 bei von dem Rahmen 1 weggeschwenkten Flügel 1 ist in Figur 3 dargestellt. Hierbei ist zu erkennen, dass der Excenter 18 des Klemmhebels 17 die Treibstange 6 gegen die Stulpschiene 20 vorspannt. Die Treibstange 6 wird damit kraftschlüssig in ihrer dargestellten Stellung gehalten, sobald der Flügel 2 von dem Rahmen 1 wegbewegt ist und die Bewegung des Auslösehebels 21 von dem Gegenstück 14 freigegeben ist. Damit wird die in dem Energiespeicher 15 gespeicherte Energie gesichert und erst wieder freigegeben, wenn der Flügel 2 in den Rahmen 1 geschwenkt wird und die in Figur 2 dargestellte Stellung erreicht wird.

Der Excenter 18 bildet zusammen mit der Stulpschiene 20 einen Freilauf 29, welcher die Bewegung der Treibstange 6 in Richtung der in Figur 2 dargestellten Stellung blockiert und in Richtung der in Figur 3 dargestellten Stellung freigibt. Die Blockade der Bewegung der Treibstange 6 in Richtung der in Figur 2 dargestellten Stellung kann nur durch Betätigen der Auslöseeinrichtung 13 aufgehoben werden.

## Patentansprüche

1. Treibstangenschloss (3) zur Verriegelung eines gegen einen Rahmen (1) schwenkbaren Flügels (2) mit einer zwischen einer Verriegelungsstellung und einer Entriegelungsstellung an einer Stulpschiene (20) längsverschieblichen Treibstange (6), mit einem mit der Treibstange (6) verbundenen Energiespeicher (15), mit einer Antriebseinrichtung zum Antrieb der Treibstange (6) in die Entriegelungsstellung und zum Aufladen des Energiespeichers (15) und mit einer Auslöseeinrichtung (13) zur Freigabe der gespeicherten Energie des Energiespeichers (15) bei der Bewegung des Flügels (2) gegen den Rahmen (1), wobei die Auslöseeinrichtung (13) eine Halteeinrichtung (16) zur Halterung der Treibstange (6) beim von dem Rahmen (1) entfernten Flügel (1) hat, wobei die Halteeinrichtung (16) einen die Bewegung der Treibstange (6) in einer Bewegungsrichtung blockierenden und in der anderen Bewegungsrichtung freigebenden Freilauf (29) hat und die Halteeinrichtung (16) einen schwenkbaren, die Treibstange (6) in einer Bewegungsrichtung kraftschlüssig halternden Klemmhebel (17) aufweist und der Klemmhebel (17) von der Auslöseeinrichtung (13) zur Freigabe des Kraftschlusses auslenkbar ist, wobei der Klemmhebel (17) eine Lagerung (19) mit einem Excenter (18) hat und wobei die Treibstange (6) zwischen der Stulpschiene (20) und dem Excenter (18) einspannbar ist.

2. Treibstangenschloss nach Anspruch 1, **dadurch gekennzeichnet, dass** die Auslöseeinrichtung (13) einen Auslösehebel (21) hat, dass der Auslösehebel (21) mit einem Schenkel (22) den Klemmhebel (17) abstützt und mit dem anderem Schenkel (23) auf das gegenüberliegende Bauteil des Rahmens (1) oder des Flügels (2) gerichtet ist.

3. Treibstangenschloss nach Anspruch 2, **dadurch gekennzeichnet, dass** der den Klemmhebel (17) abstützende Schenkel (22) des Auslösehebels (21) in einer Grundstellung auf der Treibstange (6) aufliegt.

4. Treibstangenschloss nach Anspruch 2 oder 3, **dadurch gekennzeichnet, dass** der auf das gegenüberliegende Bauteil des Rahmens (1) oder des Flügels (2) gerichtete Schenkel (23) die Treibstange (6) in einem Langloch (24) durchdringt.

5. Treibstangenschloss nach einem der Ansprüche 2 bis 4, **dadurch gekennzeichnet, dass** ein Federelement (25) den Klemmhebel (17) gegen den sich an der Treibstange (6) abstützenden Auslösehebel (21) vorspannt.

6. Treibstangenschloss nach einem der vorhergehenden Ansprüche, **dadurch gekennzeichnet, dass** der Energiespeicher (15) eine sich an einer hervorstehenden Zunge (26) der Treibstange abstützende Zug- oder Druckfeder (27) hat.

7. Treibstangenschloss nach Anspruch 6, **dadurch gekennzeichnet, dass** der Energiespeicher (15) ein die Zug- oder Druckfeder (27) übergreifendes und mit der Stulpschiene (20) verbundenes Federgehäuse (28) hat.

## Claims

1. A drive rod lock (3) for locking a casement (2) pivotable against a frame (1) with a drive rod (6) longitudinally displaceable between a locking position and an unlocking position on a face plate (20), with an energy store (15) connected with the drive rod (6), with a drive device for driving the drive rod (6) into the unlocking position and for charging the energy store (15) and with a release device (13) for releasing the stored energy of the energy store (15) when the casement (2) moves against the frame (1), wherein the release device (13) has a holding device (16) for holding the drive rod (6) when the casement (2) is removed from the frame (1), wherein the holding device (16) has a free wheel (29) blocking a movement of the drive rod (6) in one direction of movement and releasing it in the other direction of movement and the holding device (16) has a pivotable clamping lever (17) non-positively holding the drive rod (6) in a direction of movement and the clamping lever (17) can be deflected by the release device (13) for releasing the non-positive engagement, wherein the clamping lever (17) has a bearing (19) with an eccentric (18) and wherein the drive rod (6) can be clamped between the face plate (20) and the eccentric (18).

2. A drive rod lock according to Claim 1, **characterized in that** the release device (13) has a release lever (21), that the release lever (21) supports the clamping lever (17) with one leg (22) and with the other leg (23) is directed to the opposite component of the frame (1) or the casement (2).

3. A drive rod lock according to Claim 2, **characterized in that** the leg (22) of the release lever (21) supporting the clamping lever (17) is located in a base position on the drive rod (6).

4. A drive rod lock according to Claim 2 or 3, **characterized in that** the leg (23) directed to the opposite component of the frame (1) or the casement (2) passes through the drive rod (6) in an elongate hole (24).

5. A drive rod lock according to any one of Claims 2 to 4, **characterized in that** a spring element (25) pretensions the clamping lever (17) against the release lever (21) which is supported on the drive rod (6).

6. A drive rod lock according to any one of the preceding claims, **characterized in that** the energy store (15) has a tension or compression spring (27), which is supported on a projecting tongue (26) of the drive rod.

7. A drive rod lock according to Claim 6, **characterized in that** the energy store (15) has a spring housing (28) engaging over the tension or compression spring (27) and connected with the face plate (20).

## Revendications

1. Serrure à crémone (3) pour le verrouillage d'un battant (2) pivotant par rapport à un châssis (1), avec une crémone (6) coulissant longitudinalement entre une position de verrouillage et une position de déverrouillage le long d'une têtière (20), avec un accumulateur d'énergie (15) relié à la crémone (6), avec un dispositif d'entraînement pour l'entraînement de la crémone (6) vers la position de déverrouillage et pour le chargement de l'accumulateur d'énergie (15) et avec un dispositif de déclenchement (13) pour la libération de l'énergie accumulée par l'accumulateur d'énergie (15) lors du déplacement du battant (2) par rapport au châssis (1), le dispositif de déclenchement (13) comprenant un dispositif de maintien (16) pour le maintien de la crémone (6) lorsque le battant (2) est éloigné du châssis (1), le dispositif de maintien (16) comprenant une roue libre (29) bloquant le déplacement de la crémone (6) dans une direction de déplacement et le libérant dans l'autre direction de déplacement et le dispositif de maintien (16) comprenant un levier de serrage (17) maintenant par force la crémone (6) dans une direction de déplacement et le levier de serrage (17) pouvant être dévié par le dispositif de déclenchement (13) afin de libérer la liaison par force, le levier de serrage (17) comprenant un palier (19) avec un excentrique (18) et la crémone (6) pouvant être serrée entre la têtière (20) et l'excentrique (18).

2. Serrure à crémone selon la revendication 1, **caractérisée en ce que** le dispositif de déclenchement (13) comprend un levier de déclenchement (21), **en ce que** le levier de déclenchement (21) soutient, avec un montant (22), le levier de serrage (17) est orienté, avec l'autre montant (23) vers le composant opposé du châssis (1) ou du battant (2).

3. Serrure à crémone selon la revendication 2, **caractérisée en ce que** le montant (22) du levier de déclenchement (21) soutenant le levier de serrage (17) reposant, dans une position de base, sur la crémone (6).

4. Serrure à crémone selon la revendication 2 ou 3, **caractérisée en ce que** le montant (23) orienté vers le composant opposé du châssis (1) ou du battant (2) pénètre dans la crémone (6) par un trou oblong (24).

5. Serrure à crémone selon l'une des revendications 2 à 4, **caractérisée en ce qu'un** élément à ressort (25) précontraint le levier de serrage (17) contre le levier de déclenchement (21) s'appuyant contre la crémone (6).

6. Serrure à crémone selon l'une des revendications précédentes, **caractérisée en ce que** l'accumulateur d'énergie (15) comprend un ressort de traction ou de compression (27) s'appuyant contre une languette (26) dépassant de la crémone.

7. Serrure à crémone selon la revendication 6, **caractérisée en ce que** l'accumulateur d'énergie (15) comprend un boîtier à ressort (28) entourant le ressort de traction ou de compression (27) et relié avec la têtière (20).
